# EUROPÄISCHE PATENTSCHRIFT

(11) **EP 1 446 561 B1**
(45) Veröffentlichungstag und Bekanntmachung des Hinweises auf die Patenterteilung: **30.12.2009**
(21) Anmeldenummer: 02785308.4
(22) Anmeldetag: 25.10.2002
(51) Int. Cl.: F01L 13/00, F01L 1/30

(54) **VARIABLE HUBVENTILSTEUERUNG**
VARIABLE LIFT VALVE CONTROLLER
DISPOSITIF DE COMMANDE VARIABLE DE SOUPAPE DE LEVAGE

(30) Priorität: 06.11.2001 DE 10155007
(43) Veröffentlichungstag der Anmeldung: 18.08.2004
(73) Patentinhaber: ThyssenKrupp Presta TecCenter AG, 9492 Eschen (LI)
(72) Erfinder: NAUMANN, Herbert, 25335 Elmshorn (DE)
(74) Vertreter: Adams, Steffen
(86) Internationale Anmeldenummer: PCT/EP2002/011936
(87) Internationale Veröffentlichungsnummer: WO 2003/040526

(56) Entgegenhaltungen:
- EP-A- 0 311 282
- EP-A- 1 072 762
- WO-A-02/053881
- DE-A- 2 335 632
- DE-A- 19 708 484
- DE-U- 9 012 934
- US-A- 5 119 773

## Beschreibung

Die Erfindung bezieht sich auf mechanische, variable Hubventilsteuerungen, durch die bei Einzelventilen oder Ventilgruppen während des Betriebes der Kraftmaschine die Betätigung der Ventile stufenlos von einer maximalen Hublänge bis auf ein ständiges Geschlossenhalten eingestellt werden kann, wobei gleichzeitig die Öffnungsdauer der Ventile während eines sich verkleinernden Hubes verkürzt wird. Hierbei werden die Ventile durch Schwinghebel angetrieben, die selbst durch Schwinghebel, Winkelhebel oder Druckstäbe beaufschlagt werden.

Insbesondere betrifft die Erfindung eine Hubventilsteuerung gemäß dem Oberbegriff des Patentanspruchs 1. Eine derartige Hubventilsteuerung ist aus der EP 1 072 762 A2 bekannt. Bei dieser bekannten Hubventilsteuerung trägt das eine dreieckige Form aufweisende Stellorgan 28 zwei drehbare Rollen 30, 32, von denen die erste Rolle 30 mit dem Steuernocken 22 der Nockenwelle und die zweite Rolle 32 mit einem Stellnocken 34 in Kontakt steht. Die erste Rolle 30 ist auf dem Stellorgan 28 um eine erste bewegliche Drehachse R1 und die zweite Rolle 32 ist auf dem Stellorgan 28 um eine zweite bewegliche Drehachse R2 montiert. Außerdem ist das Stellorgan 28 an einem Kipphebel 18 um eine bewegliche Schwenkachse M1 schwenkbar montiert. Der Kipphebel 18 ist um eine feste Schwenkachse F1 drehbar. Der Stellnocken 34 ist auf dem Zylinderkopf 14 so beweglich montiert, dass die Bewegungen dieses Stellnockens in einer konstanten Stellung des Steuernockens 22, die einer Stellung des Ventils 12 entspricht, in der dieses offen ist, eine Änderung des Abstands zwischen der festen Schwenkachse F1 und der zweiten Drehachse R2 bewirken. Um eine geführte Bewegung des Stellnocken 34 zu erreichen ist eine mit dem Zylinderkopf 14 fest verbundene gekrümmte Führung 38 vorgesehen, in der der Stellnocken 34 so verschiebbar montiert ist, dass er einen gekrümmten Weg beschreibt, der auf einer Führungsachse G zentriert ist, die zur festen Schwenkachse F1 im Wesentlichen parallel ist.

Diese bekannte Hubventilsteuerung ist konstruktiv aufwendig und beansprucht einen relativ großen Bauraum.

Die Aufgabe der Erfindung besteht darin, mit einer einfachen, Raum und Masse einsparenden Mechanik, Hubventilsteuerungen herstellen zu können, die obige Aufgabe erfüllen.

Die Hubventilsteuerungen sind für drosselfreie Laststeuerungen und für Ventil- und Zylinderabschaltungen einsetzbar, da diese ein ständiges Geschlossenhalten der Ventile herstellen können.

Ein oder mehrere Ventile können durch die Hubventilsteuerungen abwechselnd durch unterschiedliche Nocken angetrieben werden, wobei die Umschaltung ohne den Einsatz eines schaltbaren Koppelbolzens enfolgt.
**Fig.** 1 zeigt eine Hubventilsteuerung mit einem das Ventil betätigenden Schwinghebel, der über ein Drehgelenk von einem Druckstab angetrieben wird, wobei der Druckstab für seinen Antrieb mittels seiner Rolle in die Kontaktflächen eines Stellhebels eingreift.

**Fig.** 1 zeigt eine im Zylinderkopf angeordnete Hubventilsteuerung für eine stufenlose Veränderung des Ventilhubes und ein ständiges Geschlossenhalten des Ventiles **49** während des Betriebes der Kraftmaschine, die neben der Betätigung eines Ventiles **49** auch für die gleichzeitige Betätigung von mehreren Ventilen **49** vorgesehen werden kann.

Der das Ventil **49** betätigende Schwinghebel **50** weist zwischen seinem aus einem Ventilspiel-Ausgleichselement **51** gebildeten Auflager und seiner für die Betätigung des Ventiles **49** vorgesehenen Druckfläche **52** ein Drehgelenk **53** mit einem Achsbolzen **54** auf, über das der Schwinghebel **50** mit dem unteren Ende eines Druckstabes **55** angetrieben wird, der an seinem oberen Ende eine Rolle **56** aufweist, die in die Kontaktflächen **57** und **58** eines den Schwinghebel **50** und den Druckstab **55** umschließenden Stellhebels **59** eingreift, wobei die Kontaktflächen **57** und **58** etwa senkrecht zu der Längsachse des Stellhebels **59** verlaufen und der Druckstab **55** selbst von einem Nocken **60** über seine zwischen seinen Enden angeordnete Nockenrolle **61** angetrieben wird. Der die Kontaktflächen **57** und **58** aufweisende Stellhebel **59** ist unten in Drehgelenken **62** gelagert, die in mit dem Zylinderkopf **63** verbundenen Haltern **64** angeordnet sind, wobei die Drehachse dieser Drehgelenke **62** gleich der Drehachse des gemeinsamen Drehgelenkes **53** des Schwinghebels **50** und des Druckstabes **55** ist, wenn das Ventil **49** geschlossen ist. Die auf dem Stellhebel **59** angeordnete Kontaktfläche **57** ist kreisförmig nach innen gewölbt ausgebildet, wobei der Radius **R1** der Kontaktfläche **57** als Mittelpunkt die Drehachse der zu dem Stellhebel **59** gehörenden Drehgelenke **62** aufweist. Hierdurch wird ein ständiges Geschlossenhalten des Ventiles **49** dadurch erzielt, dass der Druckstab **55** nicht in eine Längsbewegung angetrieben wird, wenn die Rolle **56** des Druckstabes **55** während der Schwingbewegung des Druckstabes **55** in die Kontaktfläche **57** des Stellhebels **59** eingreift. Die auf dem Stellhebel **59** angeordnete Kontaktfläche **58** weist eine nach innen gerichtete Krümmung auf, welche die Kontaktfläche **57** überragt, wodurch während der Schwingbewegung des Druckstabes **55** mittels des Eingriffs seiner Rolle **56** in die Kontaktfläche **58** des Stellhebels **59** der Druckstab **55** in eine Längsbewegung angetrieben wird und der Schwinghebel **50,** über das Drehgelenk **53** angetrieben, das Ventil **49** betätigt.

Der Stellhebel **59** weist für seine Verstellung eine kreisförmig um die Drehachse seiner Drehgelenke **62** verlaufende Verzahnung **65** mit dem Teilkreisradius **R2** auf, in die ein Zahnrad **66** einer Steuerwelle **67** eingreift.

In der dargestellten Position **A** des Stellhebels **59** ist der maximale Ventilhub und in der Position **B** des Stellhebels **59** ist ein ständiges Geschlossenhalten des Ventiles **49** eingestellt.

Wird während der Schwingbewegung des Druckstabes **55** der Stellhebel **59** von der Position des ständigen Geschlossenhaltens des Ventiles **49** in die Position des größten Ventilhubes gestellt, beginnt die Rolle **56** des Druckstabes **55** mit einer kurzen Wegstrecke in die Kontaktfläche **58** des Stellhebels **59** einzugreifen, wodurch eine Ventilbetätigung mit einem kleinen Ventilhub in einer kurzen Öffnungszeit bewirkt wird. Hiernach vergrößert sich stufenlos mit den hierbei erfolgenden weitergehenden Eingriffen der Rolle **56** in die Kontaktfläche **58** der Ventilhub, wobei sich gleichzeitig stufenlos die Ventilöffnungszeit verlängert.

Da während der Einstellung eines kleinen Ventilhubes und eines ständigen Geschlossenhaltens des Ventiles **49** von der Ventilfeder **68** keine ausreichende Kraft auf den Druckstab **55** übertragen wird, durch welche die Nockenrolle **61** gegen den Nocken **60** gedrückt wird, sind ein- oder beiderseitig von dem Schwinghebel **50** und dem Druckstab **55** Drehfedern **69** angeordnet, deren Windungen durch den Achsbolzen **54** des Drehgelenkes **53** geführt sind und deren Schenkelenden zum einen in Widerlager **70** des Schwinghebels **50** und zum anderen in Widerlager **71** des Druckstabes **55** eingreifen.

Für die Betätigung des Ventiles **49** kann der ein Ventil **49** betätigende Schwinghebel **50** massiv ausgeführt sein, während der Druckstab **55** aus zwei Stegen ausgebildet ist, welche die Bohrungen für den Achsbolzen **54** des Drehgelenkes **53,** die Bohrungen für die Achse der Rolle **56** und die Bohrungen für die Achse der Nockenrolle **61** aufweisen. Hierbei kann, um eine einfache Montage zu ermöglichen, der in den Bohrungen des Druckstabes **55** gelagerte Achsbolzen **54** in eine Lagerhalbschale des Schwinghebels **50** eingreifen.

Aus der in **Fig.** 1 dargestellten Hubventilsteuerung lassen sich viele Systeme von Hubventilsteuerungen durch geänderte Zusammenstellungen der hierin aufgeführten Konstruktionsteile erarbeiten.

Die Hubventilsteuerung nach **Fig.** 1 kann derartig gestaltet werden, dass diese das Ventil **49** über einen Schwinghebel oder direkt antreibt.

Bei der erfindungsgemäßen Hubventilsteuerung können die Nockenrolle 61 sowie die Rolle 56 auch durch Gleitflächen aufweisende Bauteile ersetzt werden.

## Patentansprüche

1. Hubventilsteuerung für eine stufenlose Veränderung des Ventilhubes und ein ständiges Geschlossenhalten des Ventiles **(49)** während des Betriebes der Kraftmaschine, mit einem über eine Nockenrolle **(61)** von einem Nocken **(60)** angetriebenen Druckstab **(55),** wobei der Druckstab **(55)** an einem Stabende eine Rolle **(56)** aufweist, die in Kontaktflächen **(57** und **58)** eines Stellhebels **(59)** eingreift, wobei die Kontaktflächen **(57** und **58)** etwa senkrecht zu der Längsachse des Stellhebels **(59)** verlaufen und wobei während der Schwingbewegung des Druckstabes **(55)** durch die Formgebung der Kontaktfläche **(57, 58)** der Druckstab **(55)** in seine Längsrichtung, in die Richtung der Ventilöffnung angetrieben wird und diese Längsbewegungen über ein Drehgelenk **(53)** in einen das Ventil **(49)** betätigenden Schwinghebel **(50)** eingeleitet werden, **dadurch gekennzeichnet, dass** die für ein ständiges Geschlossenhalten des Ventiles **(49)** vorgesehene, auf dem Stellhebel **(59)** angeordnete Kontaktfläche **(57)** kreisförmig um die Drehachse von mit dem Zylinderkopf **(63)** über Halter **(64)** verbundenen Drehgelenken **(62)** des Stellhebels **(59)** verläuft, wobei die Drehgelenke **(62)** des Stellhebels **(59)** eine gemeinsame Drehachse mit dem gemeinsamen Drehgelenk **(53)** des Schwinghebels **(50)** und des Druckstabes **(55)** besitzen, wenn das Ventil **(49)** geschlossen ist.

2. Hubventilsteuerung nach Anspruch 1, **dadurch gekennzeichnet, dass** der Stellhebel (59) für seine Verstellung eine kreisförmig um die Drehachse seines Drehgelenkes (62) verlaufende Verzahnung (65) aufweist, in die ein Zahnrad (66) einer Steuerwelle (67) eingreift.

3. Hubventilsteuerungen nach Anspruch 2, **dadurch gekennzeichnet, dass** für die Aufhebung eines Flankenspiels zwischen der Verzahnung **(19, 42, 65** und **142)** und dem Zahnrad **(20, 43, 66** und **143)** das Zahnrad **(20, 43, 66** und **143)** aus zwei nebeneinander liegenden Zahnrädern ausgebildet ist, wobei ein Zahnrad mit der Steuerwelle **(21, 44, 67** und **144)** fest verbunden ist, während das andere Zahnrad drehbar auf der Steuerwelle **(21, 44, 67** und **144)** gelagert ist und durch eine Drehfeder beaufschlagt wird, wodurch ein einander entgegengerichteter Eingriff in die Zahnflanken erfolgt.

4. Hubventilsteuerungen nach einem der Ansprüche 1 bis 3, **dadurch gekennzeichnet, dass** die Nockenrolle (61) sowie die Rolle (56) durch Gleitflächen aufweisende Bauteile ersetzt sind.

## Claims

1. Lift valve controller for continuously altering the valve stroke and constantly keeping the valve **(49)** closed whilst the machine is in operation, having a compression bar **(55)** driven by a cam **(60)** via a cam roller **(61),** wherein the compression bar **(55)** comprises at one bar end a roller **(56)** which engages into contact surfaces **(57** and **58)** of an adjusting lever **(59),** wherein the contact surfaces **(57** and **58)** extend approximately perpendicularly to the longitudinal axis of the adjusting lever **(59),** and wherein during the oscillating movement of the compression bar **(55)** owing to the shape of the contact surfaces **(57, 58)** the pressure bar (**55)** is driven in its longitudinal direction in the direction of the valve opening and these longitudinal movements are introduced into an oscillating lever **(50) -** actuating the valve **(49) -** via a pivot joint **(53), characterised in that** the contact surface **(57)** provided for constantly keeping the valve **(49)** closed and disposed on the adjusting lever **(59)** extends in a circular manner around the rotational axis of pivot joints **(62)** of the adjusting lever **(59)** which are connected to the cylinder head **(63)** via retainers **(64),** wherein the pivot joints **(62)** of the adjusting lever **(59)** have a common rotational axis with the common pivot joint **(53)** of the oscillating lever **(50)** and of the compression bar **(55)** when the valve **(49)** is closed.

2. Lift valve controller as claimed in Claim 1, **characterised in that** the adjusting lever **(59)** comprises, for its adjustment, a toothed arrangement **(65)** extending in a circular manner around the rotational axis of its pivot joint **(62),** a toothed wheel **(66)** of a control shaft **(67)** engaging into the toothed arrangement.

3. Lift valve controllers as claimed in Claim 2, **characterised in that** for compensating for a flank clearance between the toothed arrangement **(19, 42, 65** and **142)** and the toothed wheel **(20, 43, 66** and **143),** the toothed wheel **(20, 43, 66** and **143)** is formed of two toothed wheels located next to each other, wherein one toothed wheel is fixedly connected to the control shaft **(21, 44, 67** and **144)** whilst the other toothed wheel is mounted in a rotatable manner on the control shaft **(21, 44, 67** and **144)** and is influenced by a torsion spring, whereby mutually oppositely-directed engagement into the tooth flanks is effected.

4. Lift valve controllers as claimed in any one of Claims 1 to 3, **characterised in that** the cam roller **(61)** and the roller **(56)** are replaced by components comprising sliding surfaces.

## Revendications

1. Dispositif de commande de soupapes de levage pour une variation en continu de la levée de la soupape et un maintien constant de la soupape (49) à l'état fermé pendant le fonctionnement du moteur, avec une tige de pression (55), entraîné par une came (60), par l'intermédiaire d'un galet à cames (61), la tige de pression (55) présentant à l'une de ses extrémité un galet (56), qui s'engage dans les surfaces de contact (57 et 58) d'un levier de réglage (59), les surfaces de contact (57, 58) de la tige de pression (55) s'étendant à peu près perpendiculairement à l'axe longitudinal du levier de réglage (59), et, pendant le mouvement oscillant de la tige de pression (55), en raison de la forme de la surface de contact (57 et 58), la tige de pression (55) étant entraînée dans le sens de sa longueur, dans la direction de l'ouverture de la soupape, et ses mouvements longitudinaux étant conduit, par l'intermédiaire d'une articulation tournante (53), dans un levier oscillant (50), qui actionne la soupape (49), **caractérisé en ce que** la surface de contact (57), prévue pour un maintien constant de la soupape (49) à l'état fermé et disposée sur le levier de réglage (59), s'étend, en forme de cercle, autour de l'axe de rotation des articulations tournantes (62) du levier de réglage (59), qui sont reliées à la culasse (63), par l'intermédiaire de supports (64), les articulations tournantes (62) du levier de réglage (59) et l'articulation tournante (53) commune du levier oscillant (50) et de la tige de pression (55) possédant un axe de rotation commun, quand la soupape (49) est fermée.

2. Dispositif de commande de soupapes de levage selon la revendication 1, **caractérisé en ce que** le levier de réglage (59) présente, pour son déplacement, une denture (65), qui, s'étendant en forme de cercle autour de l'axe de rotation de son articulation tournante (62), dans laquelle s'engage une roue dentée (66) d'un arbre de commande (67).

3. Dispositif de commande de soupapes de levage selon la revendication 2, **caractérisé en ce que**, pour la suppression d'un jeu entre les flancs de la denture (19, 42, 65 et 142) et de la roue dentée (20, 43, 66 et 143), la roue dentée (20, 43, 66 et 143) est formée par deux roues dentées, situées l'une à côté de l'autre, une roue dentée étant reliée fixement à l'arbre de commande (21, 44, 67 et 144), tandis que l'autre roue dentée est montée à rotation sur l'arbre de commande (21, 44, 67 et 144), et soumise à l'action d'un ressort hélicoïdal, ce qui produit une mise en prise opposée, de part et d'autre, avec les flancs des dents.

4. Dispositif de commande de soupapes de levage selon l'une des revendications 1 à 3, **caractérisé en ce que** le galet de came (61), ainsi que le galet (56) (56) sont remplacés par des composants, qui présentent des surfaces de glissement.
